# FASCICULE DE BREVET EUROPEEN

(11) **EP 0 064 915 B1**
(45) Date de publication et mention de la délivrance du brevet: **04.09.1985**
(21) Numéro de dépôt: 82400773.6
(22) Date de dépôt: 28.04.1982
(51) Int. Cl.: A47D 13/06

(54) **Chariot de jeu**
Spielwagen
Playing cart

(30) Priorité: 06.05.1981 FR 8109041
(43) Date de publication de la demande: 17.11.1982
(73) Titulaire: Mathou, Marcel, F-12630 Gages (FR)
(72) Inventeur: Mathou, Marcel, F-12630 Gages (FR)
(74) Mandataire: Robert, Jean-Pierre

## Description

La présente invention concerne des structures de mobilier à but ludique, et plus particulièrement un chariot de jeu pour jeunes enfants.

La sécurité est le paramètre primordial à prendre en compte lorsqu'il s'agit de matériel utilitaire ou ludique destiné à être utilisé par des jeunes enfants. En corollaire de la sécurité, la tenue mécanique dans le temps de ces matériels doit être parti- culièrerement recherchée pour limiter au maximum les risques de danger pour les enfants nonobstant le caractère parfois quelque peu destructeur de ces derniers. Ces considérations valent tout particulièrement pour les structures de jeu intensément exploitées par les enfants et de façon encore plus accrue pour les jeux non statiques.

Il est connu en particulier de réaliser des chariots présentant une structure totalement rigide. En cas de chocs, en particulier sur les coins du chariot, celui-ci se trouve alors soumis à des contraintes très fortes et pour éviter la destruction du chariot, il est alors nécessaire de prévoir des matériaux extrêmement rigides et généralement lourds qui augmentent l'inertie du chariot et corrélative- ment, l'importance des blessures lorsque le chariot est projeté sur un enfant au cours de jeu.

Par ailleurs, il est connu de réaliser des éléments de mobilier comportant une liaison flexible entre certains éléments de la structure. Toutefois, ces éléments de mobilier ne sont généralement pas prévus pour être soumis à des chocs de sorte que les liaisons souples sont généralement prévues en des endroits soumis à des contraintes relativement faibles. Ainsi, le document FR-A-2 342 422 décrit un siège comportant des éléments tubulaires encliquetés dans des éléments élastiques en forme de boucles aplaties. Toutefois, il n'existe aucune liaison réelle entre les éléments élastiques et les éléments tubulaires de sorte qu'en cas de chocs des éléments tubulaires peuvent sortir des boucles dans lesquelles ils sont encliquetés et l'ensemble n'a une rigidité que dans le sens axial des éléments tubulaires.

De même, le document FR-A-2 422 367 décrit un parc pour enfants dans lequel les différents panneaux sont associés entre eux au moyen d'un tube flexible, ce qui permet de replier le parc pour son rangement. Toutefois, il n'existe aucun montant vertical associé avec les panneaux latéraux et le parc n'a donc aucune structure définie.

La présente invention a pour objet de proposer un chariot de jeu pour jeunes enfants présentant des caractéristiques de grande souplesse et de résistance limitant grandement les risques de détérioration et susceptible d'encaisser des chocs divers non seulement pour ce qui est de le structure même du chariot mais également pour éviter une transmission totale du choc à l'enfant occupant le chariot notamment en cas de choc contre des obstacles fixes ou mobiles tout en évitant une déformation importante du chariot.

En vue de réaliser cet objet, on propose selon l'invention un chariot de jeu comprenant une caisse montée sur roues et comportant un cadre périphérique constitué de longerons s'étendant entre des montants de coin, caractérisé en ce que chaque extrémité de longeron est reliée à un montant par un organe de liaison souple.

Selon une autre caractéristique de l'invention, le cadre est constitué, pour chaque face de la caisse, d'une paire de longerons parallèles, chaque longeron étant constitué d'une âme rigide gaînée par un tube en matière plastique dont les prolongements, au-delà des extrémités de l'âme, constituent les organes de liaison du longeron aux montants qu'il sous-tend.

Grâce à cet agencement, on obtient une structure de caisse à rigidité de forme mais offrant néanmoins une certaine souplesse en déformation, conférant un rôle d'amortissement propre à absorber les vibrations ou les chocs, que ceux-ci proviennent de l'extérieur du chariot ou de l'intérieur, notamment du fait d'un enfant occupant de chariot.

Selon une autre caractéristique de l'invention, la caisse du chariot est triangulaire, les roues étant montées au niveau des montants de coins du triangle.

Cet agencement confère au chariot des caractéristiques de déformabilité ainsi que de stabilité considérablement accrues, le rendant en particulier très difficilement renversable.

D'autres caractéristiques et avantages de la présente invention ressortiront de la description suivante d'un mode de réalisation, donné à titre illustratif mais nullement limitatif, faite en relation avec les dessins annexés, sur lesquels:
La figure 1 est une vue schématique en perspective d'un chariot de jeu selon l'invention; et
La figure 2 représente, en vue en plan, une liaison souple entre les longerons et un montant de caisse.

Le chariot de jeu selon l'invention représenté sur la figure 1 se compose d'un cadre périphérique constitué, pour chaque face, d'une paire d'un longeron supérieur 1 et d'un longeron inférieur 2, parallèles entre eux reliés par des barreaux 3 suivant la structure générale d'une échelle. Les longerons 1 et 2 sont solidarisés à leurs extrémités opposés à des montants verticaux 4, définissant les coins du polygone de la caisse, avantageusement un triangle. La caisse et scomplétée par un plancher 5 au niveau du plan des longerons inférieurs 2.

Comme on le voit mieux sur la figure 2, conformément à l'invention, chaque longeron 1, 2 est constitué d'une âme 6, avantageusement en bois, de forme préférentielle cylindrique. Cette âme 6 est gaînée par un tube 7 en matière plastique, de diamètre interne légèrement supérieur au diamètre externe des âmes 6. La longueur hors tout de chaque âme 6 est légèrement inférieure à la distance entre les deux montants 4 que le longeron correspondant sous-tend, le longeron étant fixé au montant 4 par les prolongements 8 du tube de gainage 7, s'étendant au-delà des extrémités de l'âme 6, ces prolongements 8 étant forcés aplatis contre la périphérie extérieure du montant 4 et solidarisés à ce dernier par un assemblage à vis et rondelle 9 d'axe sensiblement confondu avec la bissectrice entre deux longerons adjacents. Dans un mode de réalisation préférentiel représenté sur la figure 1, les longerons successifs supérieurs 1 et inférieurs 2 sont constitués de trois âmes en bois, d'un diamètre d'environ 30 mm, gaînés par un tube unique en matériau plastique souple mais présentant une certaine rigidité, par exemple en polyvinyle d'une épaisseur d'environ 4 mm, les extrémités opposées de ce tube étant aboutées autour d'une bague entretoise ou emmanchées l'une sur l'autre, comme représenté en 10, pour réaliser un gainage complet de tout le cadre constitué par les longerons, l'ensemble étant réalisé et mis en forme en chauffant légèrement le tube de gainage. Comme on le voit bien sur la figure 2, on comprendra que les zones de tube entre deux âmes successives 6 constituent les parties de connexion 8 des longerons au montant 4, assurant la liaison souple entre ces derniers et le montant suivant un agencement particulièrement simple et efficace, le tube de gainage 7 concourant par ailleurs à réaliser un effet d'amortissement sur toute la longueur des longerons 1 ou 2, les montants 4 sont eux-mêmes constitués d'une âme cylindrique métallique ou en bois 16 revêtue d'un gainage plastique 17, de même que les barreaux 3.

Le chariot est monté sur des roulettes orientables 11, rapportées sur les extrémités inférieures des montants 4, pour assurer ainsi un polygone de sustentation de dimensions optimales. Le chariot de je étant destiné à être amené à buter fré- quemment contre divers objets, selon un aspect de l'invention chaque montant comprend une paire d'éléments amortisseurs hat et bas 12 et 13, respectivement, de forme cylindrique aplatie faisant saillie tant vers l'extérieur que versl'intérieur par rapport à l'angle correspondant de la caisse, et réalisés avantageusement en matière plastique souple ou semi-rigide. Les éléments amortisseurs supérieurs 12 sont fixés sur les extrémités supérieures des montants 4 par d'autres éléments cylindriques amortisseurs de plus petit diamètre 14.

Conformément à un autre aspect de l'invention, pour améliorer encore la souplesse et les qualités d'amortissement du chariot, le plancher 5 est constitué d'un voile pourvu, sur sa face inférieure, le long de ses côtés, de lattes de raidissement et de support portant simplement sur les parties en saillie intérieures des éléments amortisseurs 13, le plancher 5 étant ainsi monté flottant sur la caisse. Nonobstant une certaine souplesse en cas de choc, la structure de caisse du chariot selon l'invention présente une rigidité de forme quasiment indéformable, même après un long temps d'utilisation dans des conditions sévères d'exploitation.

## Revendications

1. Chariot de jeu, comprenant une caisse montée sur roues et comportant un cadre périphérique constitué de longerons s'étendant entre des montants de coins, caractérisé en ce que chaque extrémité de longeron (1, 2) est reliée à un montant (4) par un organe de liaison souple (8).

2. Chariot selon la revendication 1, caractérisé en ce que les extrémités adjacentes de deux longerons successifs (1; 2) sont reliées à un même montant (4) par un même organe de liaison (8) dont une zone intermédiaire est fixée au montant.

3. Chariot selon la revendication 2, caractérisé en ce que le cadre est constitué, pour chaque face, d'une paire de longerons parallèles (1; 2) reliés par des barreaux intermédiaires (3).

4. Chariot selon la revendication 3, caractérisé en ce que chaque longeron (1; 2) est constitué d'une âme (6) gainée par un tube en matière plastique (7) se prolongeant au-delà des extrémités de l'âme et constituant l'organe de liaison (8) aux montants (4).

5. Chariot selon la revendication 4, caractérisé en ce que les longerons successifs (1; 2) sont gainés d'un même tube en polyvinyle (7), la longueur de chaque longeron (6) étant inférieure à la distance entre les deux montants (4) qu'il sous-tend.

6. Chariot selon la revendication 5, caractérisé en ce que le tube de gainage (7) a une épaisseur d'environ 4 mm.

7. Chariot selon l'une des revendications précédentes, caractérisé en ce que la caisse est triangulaire, les roues (11 ) étant montées au droit des montants de coins (4).

8. Chariot selon l'une des revendications précédentes, caractérisé en ce que chaque montant de coin (4) comprend au moins un élément amortisseur (12, 13) faisant saillie à l'extérieur par rapport à l'angle correspondant de la caisse.

9. Chariot selon la revendication 8, caractérisé en ce que les montants (4) comprennent chacun une paire d'éléments amortisseurs cylindriques haut (12) et bas (13), la caisse comprenant un plancher (5) monté flottant en appui sur les éléments amortisseurs bas (13).

10. Chariot selon l'une des revendications précédentes, caractérisé en ce que les constituants du cadre sont en bois.

## Patentansprüche

1. Spielwagen mit einem auf Rädern montierten Behältnis mit einem Umfangsrahmen, der Längsholme aufweist, die sich zwischen Eckenständern erstrecken, dadurch gekennzeichnet, dass jedes Ende eines Längsholms (1, 2) an einen Ständer (4) mittels eines nachgiebigen Verbindungsorgans (8) angeschlossen ist.

2. Spielwagen nach Anspruch 1, dadurch gekennzeichnet, dass die einander benachbarten Enden zweier aufeinander folgender Längsholme (1; 2) an ein und demselben Ständer (4) mittels eines gemeinsamen Verbindungsorgans (8) angeschlossen sind, dessen Zwischenbereich am Ständer befestigt ist.

3. Spielwagen nach Anspruch 2, dadurch gekennzeichnet, dass der Rahmen auf jeder Seite ein Paar parallele Längsholme (1; 2) umfasst, die durch Zwischenstreben (3) verbunden sind.

4. Spielwagen nach Anspruch 3, dadurch gekennzeichnet, dass jeder Längsholm (1; 2) einen von einem Kunststoffrohr (7) eingehüllten Kern (6) umfasst, wobei sich das Kunststoffrohr über die Enden des Kerns hinaus erstreckt und das Verbindungsorgan (8) zur Verbindung mit dem Ständer (4) bildet.

5. Spielwagen nach Anspruch 4, dadurch gekennzeichnet, dass aufeinander folgende Längsholme (1; 2) von einem gemeinsamen Polyvinylrohr (7) eingehüllt sind, wobei die Länge jedes Längsholmes (6) kleiner als der Abstand zwischen zwei ihn unterstützenden Ständern (4) ist.

6. Spielwagen nach Anspruch 5, dadurch gekennzeichnet, dass das einhüllende Kunststoffrohr (7) eine Stärke von etwa 4 mm hat.

7. Spielwagen nach einem der vorangehenden Ansprüche, dadurch gekennzeichnet, dass das Behältnis dreieckig ist, und dass die Räder (11) rechtwinklig von den Eckenständern (4) wegragend angebracht sind.

8. Spielwagen nach einem der vorangehenden Ansprüche, dadurch gekennzeichnet, dass jeder Eckenständer (4) mindestens ein Dämpfungselement (12; 13) aufweist, das bezüglich des entsprechenden Eckwinkels des Behältnisses vorspringt.

9. Spielwagen nach Anspruch 8, dadurch gekennzeichnet, dass die Ständer (4) je ein Paar zylindrische obere und untere Dämpfer (12 und 13) umfassen, und dass das Behältnis einen schwimmend sich an den unteren Dämpferelementen (13) abstützenden Boden (5) umfasst.

10. Spielwagen nach einem der vorangehenden Ansprüche, dadurch gekennzeichnet, dass die Bestandteile des Rahmens aus Holz bestehen.

## Claims

1. A play pen comprising a body mounted on wheels and including a peripheral frame formed of side-members extending between corner posts, characterized in that each end of a side-member (1, 2) is connected to a corner post (4) by means of a flexible linking member (8).

2. A play pen according to claim 1 wherein the adjacent ends of two successives side-members (1, 2) are connected to a same corner post (4) by means of a same linking member (8), an intermediate part of which is secured to said corner post.

3. A play pen according to claim 2 wherein said frame is formed, for each face, of a pair of parallel side-members (1, 2) connected by intermediate bars (3).

4. A play pen according to claim 3 wherein each side-member is formed with a core (6) covered by a plastic tube (7) extending beyond the ends of the core and forming said linking member (8) to said corner posts (4).

5. Aply pen according to claim 4 wherein the successive side-members are covered with the same polyvinyl tube (7), the lentgh of each side-member (6) being lower than the distance between the thereby substended corner posts (4).

6.A play pen according to claim 5 wherein said covering tube (7) has a thickness of about 4 mm.

7. A play pen according to one of the preceding claims wherein said body is triangular, said wheels being mounted upright said corner posts (4).

8. A play pen according to one of the preceding claims wherein each corner post comprises at least one damping element (12, 13) protruding outwardly with respect to the corresponding angle of the body.

9. A play pen according to claim 8 wherein said corner posts (4) each comprise a pair of upper (12) and lower (13) cyclindrical damping elements, said body comprising a floor floatingly bearing on said lower damping elements (13).

10. A play pen according to one of the preceding claims wherein the elements of the body are made of wood.
